# EUROPÄISCHE PATENTSCHRIFT

(11) **EP 0 671 142 B1**
(45) Veröffentlichungstag und Bekanntmachung des Hinweises auf die Patenterteilung: **19.11.1997**
(21) Anmeldenummer: 95103330.7
(22) Anmeldetag: 08.03.1995
(51) Int. Cl.: A47L 9/14

(54) **Halteplatte eines Staubsauger-Filterbeutels**
Closing plate for a vacuum cleaner dust bag
Plaque de fermeture d'un sac à poussières d'aspirateur

(30) Priorität: 09.03.1994 DE 9403970 U
(43) Veröffentlichungstag der Anmeldung: 13.09.1995
(73) Patentinhaber: Aichner, Paul, D-92345 Dietfurt/Altmühl (DE)
(72) Erfinder: Klein, Horst, D-91717 Wassertrüdingen (DE)
(74) Vertreter: Sasse, Volker, Dipl.-Ing.

(56) Entgegenhaltungen:
- EP-A- 0 409 038
- EP-A- 0 555 655
- DE-C- 4 002 868
- DE-U- 9 302 001
- DE-U- 9 405 637

## Beschreibung

Die Erfindung betrifft eine Halteplatte für einen Staubsauger-Filterbeutel der im Oberbegriff des Patentanspruchs 1 angegebenen Art.

Eine aus der DE-OS 2 407 478 bekannte Halteplatte dieser Art besteht aus zwei miteinander verklebten Lagen, die mittig eine Lochöffnung aufweisen und zwischen denen sich eine Lasche befindet. Die Lasche ist ein mit einer Öffnung versehenes Band oder Streifen, die an ihrem Ende mit einer Lage der Halteplatte verbunden und so gefaltet ist, daß in der Gebrauchslage die Durchlaßöffnung frei bleibt und durch Ziehen am anderen Ende das Band gestreckt und hierdurch die Durchlaßöffnung versperrt wird. Diese Halteplatte ist dreiteilig, bestehend aus einer Grundplatte, einer Abdeckplatte und einer Lasche ausgeführt. Die Herstellung dieser Halteplatte ist daher technisch aufwendig und somit teuer.

Aus der EP-PS 0 499 168 ist bekannt, die Halteplatte eines Staubsauger-Filterbeutels einstückig zu fertigen. Dies hat zwar den Vorteil geringer Herstellungskosten, da die gesamte Halteplatte aus einem einzigen Stanzling durch Falten hergestellt wird. Um eine Verschiebung der Lasche zu gewährleisten, sind in einem Teil dieses Stanzlings Einschnitte eingebracht. Diese Einschnitte formen aus dem Grundmaterial Lamellen, die ein Umlegen und Verschieben des Verschlußelements erlauben. Nachteilig ist hierbei jedoch die große Dicke der Halteplatte, da drei Lagen eines Kartons gleicher Stärke übereinander gelegt werden müssen. Zur Erzielung der erforderlichen Steifigkeit der Halteplatte muß die Grundplatte aus entsprechend dickem Material gefertigt werden. Da das Verschlußelement aus dem gleichen Material gefertigt ist, ergibt sich beim Verschieben des Verschlußelements trotz der Verwendung von Lamellen ein relativ großer Widerstand.

Der Erfindung liegt die Aufgabe zugrunde, eine Halteplatte der eingangs genannten Art zu schaffen die einfach und kostengünstig herstellbar, einfach handhabbar ist und ein sicheres Schließen der Durchlaßöffnung erlaubt.

Die gestellte Aufgabe wird erfindungsgemäß mit den im kennzeichnenden Teil des Patentanspruchs 1 genannten Merkmalen gelöst.

Wenn die Lasche mit der Grundplatte einstückig ausgebildet ist, wird für dieses Formteil ein dünnes, biegefreudiges Material gewählt. Die darauf festgelegte Deckplatte wird dagegen in biegesteifer Form genutzt. Alternativ könnte die verschiebbare Lasche auch mit der Deckplatte einstückig ausgebildet sein, die dann dünn und biegefreudig auszuwählen wäre, wobei die Grundplatte wiederum aus biegesteifem Material gebildet sein müßte. Der wesentliche Gedanke der Erfindung ist, der Halteplatte in ihrer Gesamtheit die erforderliche Steifigkeit zu geben, um ihr im Staubsauger einen sicheren Sitz zu gewährleisten. Die Lasche ist dagegen so weich ausgestaltet, daß sie in ihrem umlegbaren Bereich beim Verschieben nur geringen Widerstand leistet und die Umlenkschlaufe recht flach bleibt und nur einen kleinen Radius bildet, die Lasche aber trotzdem noch genügend Eigenfestigkeit hat. Durch die einstückige Ausbildung der Lasche mit der Deckplatte oder mit der Grundplatte besteht keine Gefahr beim Verschließen, daß die Lasche sich allein lösend abziehen läßt. In der Absperrlage hält die Lasche die Durchlaßöffnung der Halteplatte optimal verschlossen, so daß bei der Entnahme und dem Transport des geffüllten Filterbeutels kein Staub entweichen kann.

Durch die vorgeschlagene zweiteilige Ausführungsform der Halteplatte ist sichergestellt, daß ihre Herstellung kostengünstig erfolgen kann. Zusätzlich wird eine Materialersparnis dadurch erzielt, daß nur jene Teile, die der Halteplatte ihre Festigkeit verleihen, aus dickem bzw. steifem Material bestehen. Hierdurch wird auch erreicht, daß die Halteplatte erheblich dünner ausgeführt werden kann als dies bei Verwendung gleicher Materialien für alle Komponenten möglich wäre.

Zur Verbindung der einzelnen Formteile untereinander haben sich gemäß Anspruch 2 Klebestellen oder auch mechanische Verbindungen wie z.B. Nieten bewährt. Beim Einsatz von Kunststoffen oder Verbundwerkstoffen ist jedoch eine Schweißung vorzuziehen, da diese einfacher durchzuführen ist. Die Verbindung der Formteile erfolgt vorzugsweise ausschließlich im Bereich der Seitenkanten der Halteplatte. In diesem Fall wirkt die Verbindung der Formteile gleichzeitig als Führung für die Lasche. Liegen die Verbindungsstellen annähernd diagonal gegenüber, so reichen bereits zwei Verbindungspunkte aus, um einen sicheren Halt der Grundplatte mit der Deckplatte zu gewähren und der Lasche eine ausreichende Führung zu geben.

Die Ausführungsform gemäß Anspruch 3 ist besonders günstig, da die Verschiebung der einseitig mit der Grundplatte untrennbar verbundenen Lasche mit einem umlegbaren Bereich besonders einfach zu realisieren ist. Hierbei wird die Lasche um 180° umgelegt. Der Umlegebereich läßt sich infolge des biegeelastischen Materials, aus dem die Lasche gefertigt ist, um einen besonders kleinen Biegeradius umlegen. Dies verhindert ein Abheben der Deckplatte von der Grundplatte. Die Herstellung der Lasche zusammen mit der Deckplatte als ein einstückiges Formteil ist besonders kostengünstig.

Es ist vorteilhaft, gemäß Anspruch 4 die Oberfläche der verwendeten Materialien zu behandeln, um ihre Gleitfähigkeit zu erhöhen. Hieraus ergibt sich aufgrund der reduzierten Reibung ein geringerer Kraftaufwand beim Verschieben der Lasche zwischen der Deckplatte und der Grundplatte. Ein Abreißen der Lasche aufgrund eines sperrigen Umlegebereichs wird verhindert. Im Falle von Karton als Grundmaterial der Platten hat sich der Einsatz von natronkaschierter Pappe zur Verbesserung der Gleiteigenschaften bewährt. Diese besitzt eine besonders glatte Oberfläche und ist gleichzeitig sehr preisgünstig.

Besonders günstige Gleiteigenschatten erhält man gemäß Anspruch 5 durch eine Beschichtung der Oberfläche. Insbesondere kann diese Oberflächenbeschichtung mit dem Aufdruck von Symbolen oder Namenszügen einhergehen, was zusätzliche Kosten reduziert. Eine Beschichtung ergibt eine besonders glatte Oberfläche, die zusätzlich auch die Dichtwirkung der Lasche verbessert. Dies ist insbesondere bei Stauballergien wichtig, wo jeder Austritt von Staub aus dem Filterbeutel vermieden werden muß.

Um den Kraftaufwand zum Biegen der Lasche im umlegbaren Bereich zu reduzieren, ist es günstig, daß gemäß Anspruch 6 das Formteil im umlegbaren Bereich eine geringere Breite aufweist als im Bereich der Lasche. Die Breite der Lasche ist durch den Durchmesser der abzudeckenden Durchlaßöffnung vorgegeben. Im umlegbaren Bereich kann dagegen die Breite des Formteils reduziert werden. Es wird dadurch noch Material eingespart.

Ist der Kraftaufwand zum Biegen des umlegbaren Bereichs des Formteils trotz der Verwendung eines weicheren Materials im Vergleich zur Grundplatte zu groß, weil größere Festigkeit gewünscht ist, so ist es vorteilhaft, gemäß Anspruch 7 im umlegbaren Bereich des Formteils Schnitte anzubringen, die senkrecht zur Verschiebungsrichtung der Lasche verlaufen. Die Tiefe dieser Schnitte ist etwas geringer als die Materialdicke der Lasche im umlegbaren Bereich. Hierdurch entstehen zusammenhängende parallele Lamellen, die sich wie eine Jalousie abrollen lassen. Dies reduziert den minimal erreichbaren Biegeradius im umlegbaren Bereich.

Gemäß Anspruch 8 ist es günstig, die Halteplatte aus Karton oder Pappe auszuführen. Da diese Materialien besonders kostengünstig sind, sind diese im Fall von Einweg-Filterbeuteln vorzuziehen. Außerdem verrotten sie problemlos. Die Lasche wird hierbei vorzugsweise aus Karton oder einem starken Papier hergestellt. Alternativ kann es vorteilhaft sein, die Halteplatte aus Kunststoff oder Folie herzustellen. Diese Materialien haben besonders hervorragende mechanische Eigenschaften und eine hohe Lebensdauer. Dies ist bei einer Mehrfachanwendung des Filterbeutels vorteilhaft. Eine weitere Alternative besteht in der Anwendung von Verbundwerkstoffen, deren mechanische Eigenschaften für diese Anwendung maßgeschneidert werden können.

Anhand der Zeichnungen wird eine bevorzugte Ausführungsform des Erfindungsgegenstandes beispielhaft erläutert.

Es zeigt:
- Figur 1: eine schematische perspektivische Ansicht einer Halteplatte in der Gebrauchslage,
- Figur 2: die Halteplatte von Figur 1 in der Absperrlage und
- Figur 3: eine Draufsicht aufden Faltzuschnitt der Grundplatte einerseits und der Deckplatte mit der Lasche andererseits.

Eine Halteplatte H für einen nicht dargestellten Staubsauger-Filterbeutel gemäß Figur 1 hat die Aufgabe, den Zugang zur Saugkammer des Staubsaugers zu verschließen und nur einen Durchlaß zum Inneren des Filterbeutels freizugeben. Während der Entnahme und des Transports des vollen Filterbeutels soll dieser verschlossen sein. Die Halteplatte H besteht aus einer Grundplatte 1, einer Deckplatte 2 und einer Lasche 3. Der Filterbeutel wird entweder mit der Grundplatte 1 oder der Deckplatte 2 verbunden. In der Grundplatte 1 befindet sich eine Durchlaßöffnung 1a zur Aufnahme eines Saugstutzens des Staubsaugers. Im allgemeinen ist an dieser Öffnung eine Dichtung angebracht, die den Saugstutzen des Staubsaugers luftdicht vom Raum außerhalb des Filterbeutels trennt. Diese Dichtung ist in Figur 1 zur Erhöhung der Übersichtlichkeit nicht dargestellt.

Die Grundplatte 1 ist mit der Deckplatte 2 an Stellen K verklebt, verschweißt oder durch mechanische Elemente untrennbar verbunden. Alternativ könnte die Verbindung entlang der gesamten Kanten K₁ oder an einem oder wenigen Punkten entlang beider Kanten K₁ erfolgen. Die Deckplatte 2 besitzt ebenfalls eine Durchlaßöffnung 2a, welche mit der Durchlaßöffnung 1a der Grundplatte 1 fluchtet. Zwischen der Grundplatte 1 und der Deckplatte 2 befindet sich eine verschiebbar gehaltene Lasche 3. Um die Gleitfähigkeit der Lasche 3 zu erhöhen, ist die Oberfläche O₁ oder O₂ mindestens eines Formteils Z₁, Z₂ geglättet oder mit einer gleitfähigen Schicht überzogen. Die Lasche 3 besitzt eine Öffnung 3a, die in der in Figur 1 dargestellten Gebrauchslage der Lasche 3 die Durchlaßöffnung 1a der Grundplatte 1 freigibt. Die Deckplatte 2 ist zusammen mit der Lasche 3 einstückig gefertigt. Dieses Formteil Z₂ besitzt einen umlegbaren Bereich 4, der zur Verbesserung seiner Biegeeigenschaften mit Schnitten 5 senkrecht zur Verschieberichtung der Lasche 3 zu Lamellen 6 geformt ist. Beim Schließen der Lasche 3 laufen die Lamellen 6 wie eine Jalousie. Zusätzlich ist das Formteil Z₂ im Bereich der Lamellen 6 in seiner Breite reduziert, um seine Biegeelastizität zu verbessern.

In Figur 2 ist die Halteplatte H in der Absperrlage dargestellt, in der die Lasche 3 die Durchlaßöffnung 1a, 2a verschließt. Gleiche Bezugszeichen bedeuten dabei gleiche Elemente.

Aus Figur 3 ist ein Faltzuschnitt der Formteile Z₁ und Z₂, z.B. aus Karton, Folie oder Kunststoff zu entnehmen, aus dem sich die Halteplatte H gemäß den Figuren 1 und 2 herstellen läßt. Das Formteil Z₁ besteht aus einem steifen Material und bildet die Grundplatte 1. Das einstückig gefertigte Formteil Z₂ bildet die Deckplatte 2 zusammen mit der Lasche 3 und besteht aus einem weicheren, biegeelastischen Material als das Formteil Z₁. Im Bereich der Durchlaßöffnung 1a der Grundplatte 1 befindet sich eine Dichtung D, die den Saugstutzen des Staubsaugers gegenüber dem Raum außerhalb des Filterbeutels luftdicht abschließt. Die beiden Formteile Z₁ und Z₂ werden so übereinandergelegt, daß sich die dargestellten Klebestellen K überdecken. Die Lasche 3 wird dabei in Richtung der Deckplatte 2 geklappt, so daß das Formteil Z₂ im Bereich 4 um 180° umgelenkt wird. Die Deckplatte 2 wird mit der Grundplatte 1 an den Stellen K verklebt, verschweißt oder auf sonstige Art mechanisch untrennbar verbunden.

## Patentansprüche

1. Halteplatte (H) eines Staubsauger-Filterbeutels, die von einer Grundplatte (1) und einer darauf festgelegten Deckplatte (2), welche jeweils selbständige Formteile (Z₁, Z₂) sind, gebildet ist, welche mit einer fluchtenden Durchlaßöffnung (1a, 2a) ausgestattet sind und zwischen denen eine mit einer entsprechenden Öffnung (3a) versehene Lasche (3) vorgesehen ist, die zwischen einer die Durchlaßöffnung (1a, 2a) freigebenden Gebrauchslage und einer diese verschließenden Absperrlage verschiebbar gehalten ist, dadurch gekennzeichnet, daß die Lasche (3) mit der Grund- oder der Deckplatte (1, 2) als ein einstückiges Formteil (Z₂) hergestellt ist und das einstückige Formteil (Z₂) aus einem biegefreudigeren Material besteht als die ohne Lasche (3) als selbständiges Formteil (Z₁) erstellte Grund- oder Deckplatte (1,2).

2. Halteplatte nach Anspruch 1, dadurch gekennzeichnet, daß die Festlegung der aufeinanderliegenden Formteile (Z₁, Z₂) von wenigstens einer Klebestelle (K), einer Schweißstelle oder einer mechanischen Verbindung beidseits der Lasche (3) gebildet ist.

3. Halteplatte nach Anspruch 1 oder 2, dadurch gekennzeichnet, daß das die Lasche (3) enthaltende Formteil (Z₂) zwischen der Lasche (3) und der Grund-oder Deckplatte (1,2) einen umlegbaren Bereich (4) aufweist.

4. Halteplatte nach mindestens einem der Ansprüche 1 bis 3, dadurch gekennzeichnet, daß wenigstens ein Formteil (Z₁, Z₂) an jener Seite, mit der es gegen das andere Formteil (Z₁, Z₂) bewegbar ist, eine geglättete Oberfläche (O₁, O₂) aufweist.

5. Halteplatte nach mindestens einem der Ansprüche 1 bis 3, dadurch gekennzeichnet, daß wenigstens ein Formteil (Z₁, Z₂) an jener Seite, mit der es gegen das andere Formteil (Z₁, Z₂) bewegbar ist, mit einer die Gleitfähigkeit erhöhenden Oberflächenbeschichtung versehen ist.

6. Halteplatte nach Anspruch 3, dadurch gekennzeichnet, daß der umlegbare Bereich (4) eine geringere Breite als die Lasche (3) aufweist.

7. Halteplatte nach Anspruch 3 oder 6, dadurch gekennzeichnet, daß der umlegbare Bereich (4) von senkrecht zur Verschiebungsrichtung der Lasche (3) ausgerichteten, zueinander parallelen Lamellen (6) gebildet ist.

8. Halteplatte nach mindestens einem der Ansprüche 1 bis 7, dadurch gekennzeichnet, daß wenigstens ein Formteil (Z₁, Z₂) aus Karton, Pappe, Folie oder einem Verbundwerkstoffbesteht.

## Claims

1. A holding plate (H) of a filter bag for a vacuum cleaner, which is formed by a base plate (1) and a cover plate (2) fixed thereon, which are each independent shaped parts (Z₁, Z₂) that are provided with an aligned passage opening (1a, 2a), and between which there is provided a strap (3) with a corresponding opening (3a) which is held for displacement between an operative position releasing the passage opening (1a, 2a) and a closed position closing it, characterized in that the strap (3) is manufactured together with the base plate (1) or the cover plate (1, 2) as an integral shaped part (Z₂), and that the integral shaped part (Z₂) consists of a material lending itself more readily to bending than the base plate or cover plate (1, 2) manufactured as an independent shaped part (Z₁ ) without the strap (3).

2. A holding plate according to claim 1, characterized in that the fixing of the shaped parts (Z₁, Z₂) abutting on one another is formed by at least one bonded joint, a welded joint or a mechanical joint on both sides of the strap (3).

3. A holding plate according to claim 1 or 2, characterized in that the shaped part (Z₂) comprising the strap (3) has a tiltable zone (4) between the strap (3) and the base plate or cover plate (1, 2).

4. A holding plate according to at least one of claims 1 to 3, characterized in that at least one shaped part (Z₁, Z₂) has a smoothed surface (O₁, O₂) on that side wherewith it is movable relative to the other shaped part (Z₁, Z₂).

5. A holding plate according to at least one of claims 1 to 3, characterized in that at least one shaped part (Z₁, Z₂) is provided with a surface coating increasing its sliding ability on that side wherewith it is movable relative to the other shaped part (Z₁, Z₂).

6. A holding plate according to claim 3, characterized in that tiltable zone (4) is less wide than the strap (3).

7. A holding plate according to claim 3 or 6, characterized in that the tiltable zone (4) is formed by slats (6) orientated perpendicularly to the displacement direction of the strap (3) and parallel to one another.

8. A holding plate according to at least one of claims 1 to 7, characterized in that at least one shaped part (Z₁, Z₂) consists of cardboard, paperboard, a layer of film or a compound material.

## Revendications

1. Plaque de fixation (H) d'un sac filtrant pour aspirateur, formée d'une plaque de base (1), sur laquelle est fixée une plaque de couverture (2), ces deux plaques étant des préformés autonomes (Z₁, Z₂), munis d'une ouverture de passage (1a, 2a) alignée, et entre lesquels est prévue une languette(3) dotée d'une ouverture (3a)correspondante, cette languette étant maintenue, avec une possibilité de déplacement, entre une position d'utilisation dégageant l'ouverture de passage (1a, 2a) et une position de verrouillage fermant cette dernière, caractérisée en ce que la languette (3) est réalisée avec la plaque de base ou de couverture (1, 2) sous forme de préformé d'une seule pièce (Z₂), et en ce que le préformé d'une seule pièce (Z₂)se compose d'une matière plus flexible que la plaque de base ou de couverture (1, 2), réalisée sans languette(3) sous forme de préformé autonome (Z₁).

2. Plaque de fixation suivant la revendication 1, caractérisée en ce que la fixation des préformés (Z₁, Z₂) superposés est formée par au moins un point de collage (K), un point de soudage, ou par un assemblage mécanique de part et d'autre de la languette (3).

3. Plaque de fixation suivant l'une des revendications 1 et 2, caractérisée en ce que le préformé (Z₂), comportant la languette (3), présente une zone rabattable entre la languette (3) et la plaque de base ou de couverture (1, 2).

4. Plaque de fixation suivant l'une au moins des revendications 1 à 3, caractérisée en ce qu'au moins un préformé (Z₁, Z₂) présente, sur le côté par lequel il peut se déplacer par rapport à l'autre préformé (Z₁, Z₂), une surface (O₁, O₂) lissée.

5. Plaque de fixation suivant l'une au moins des revendications 1 à 3, caractérisée en ce qu'au moins un préformé (Z₁, Z₂) est muni, sur le côté par lequel il peut se déplacer par rapport à l'autre préformé (Z₁, Z₂), d'un revêtement superficiel élevant l'aptitude au glissement.

6. Plaque de fixation suivant la revendication 3, caractérisée en ce que la zone rabattable (4) présente une largeur inférieure à celle de la languette (3).

7. Plaque de fixation suivant l'une des revendications 3 et 6, caractérisée en ce que la zone rabattable (4) est formée par des lamelles (6) parallèles entre elles, dirigées à la perpendiculaire du sens de déplacement de la languette(3).

8. Plaque de fixation suivant l'une au moins des revendications 1 à 7, caractérisée en ce qu'au moins un préformé (Z₁, Z₂) se compose de carton, carton épais, feuille, ou d'une matière composite.
